# EUROPÄISCHE PATENTSCHRIFT

(11) **EP 0 039 950 B1**
(45) Veröffentlichungstag und Bekanntmachung des Hinweises auf die Patenterteilung: **27.03.1985**
(21) Anmeldenummer: 81103637.5
(22) Anmeldetag: 12.05.1981
(51) Int. Cl.: E04F 13/08, E04B 1/60

(54) **Fassadenunterkonstruktion**
Lower construction of a façade
Construction inférieure d'une façade

(30) Priorität: 12.05.1980 DE 8012820 U
(43) Veröffentlichungstag der Anmeldung: 18.11.1981
(73) Patentinhaber: Haase, Walter, Dipl.-Ing., D-22941 Jersbek (DE)
(72) Erfinder: Haase, Walter, Dipl.-Ing., D-22941 Jersbek (DE)
(74) Vertreter: Schmidt-Bogatzky, Jürgen, Dr. Ing. Huth, Dietrich & Partner

## Beschreibung

Die Erfindung betrifft einen Bausatz für eine Unterkonstruktion aus vertikalen Tragprofilen und horizontalen Halteprofilen für vor Gebäude vorgehängte, hinterlüftete Fassaden mit kleinformatigen Fassadenplatten.

Derartige gattungsgemäße Unterkonstruktionen weisen vertikale und horizontale, häufig stangenförmig ausgebildete Profile auf, die aus Holz oder Metall bestehen können (DE-U-7925948). Für Unterkonstruktionen aus Holz werden üblicherweise druckimprägnierte Latten oder Kanthölzer verwendet, die jedoch aus Festigkeitsgründen nur in einem verhältnismäßig kleinen Raster an Gebäudewänden befestigt werden dürfen. Sofern zusätzlich zur Vorhangfassade noch ein Vollwärmeschutz vorgesehen werden soll, sind Holzunterkonstruktionen nicht mehr geeignet, da der vergrößerte Abstand der Fassadenplatte von der Gebäudewand auf die Unterkonstruktion einwirkende Belastungen hervorruft, die eine statisch einwandfreie Ausbildung der Holzunterkonstruktion wirtschaftlich nicht mehr vertretbar gestalten. In solchen Fällen werden daher Metallunterkonstruktionen verwendet, vorzugsweise solche aus Aluminiumprofilen. Die bekannten für kleinformatige Fassadenplatten bestimmten Metallunterkonstruktionen haben jedoch den Nachteil, daß sie eine Vielzahl von Befestigungselementen in Form von Dübelverbindungen zur Gebäudewand und von Nietverbindungen für die Elemente der Unterkonstruktion untereinander erfordern.

Demgegenüber besteht die Aufgabe der Erfindung darin, eine Unterkonstruktion mit Halteprofil auch für kleinformatige Fassadenplatten zu erstellen, die die Einbringung eines Vollwärmeschutzes gewährleistet und deren vertikale Halteelemente in einem größeren Abstand voneinander angeordnet werden können als es bei Holzunterkonstruktionen der Fall ist.

Erfindungsgemäß erfolgt die Lösung der Aufgabe dadurch, daß das zur Halterung der Fassadenplatten dienende horizontale Halteprofil allgemein U-förmig derart ausgebildet ist, daß der äußere Fassadensteg und der Haltesteg parallel zueinander und der Mittelsteg von der Gebäudewand gesehen schiefwinklig ansteigend zu dem Fassadensteg und dem Haltesteg derart angeordnet ist, daß der freie Endabschnitt des Haltestegs den Endabschnitt des Fassadenstegs überragend ausgebildet ist, und daß auf der äußeren Fläche des Haltestegs und des Fassadenstegs parallel zur Längsachse des Halteprofils im Abstand voneinander riffelartige Distanzstege angeordnet sind.

Weitere Merkmale der Erfindung werden in den Unteransprüchen beschrieben und nachstehend anhand der in den Zeichnungen dargestellte Unterkonstruktion näher erläutert. Es zeigt
Fig. 1 eine erfindungsgemäße Unterkonstruktion mit vertikalen Tragprofilen und horizontalen Halteprofilen in einer Ansicht von vorn,
Fig. 2 das Halteprofil nach Fig. 1 in der Seitenansicht im Schnitt,
Fig. 3 eine weitere Ausbildung der erfindungsgemäßen Unterkonstruktion in einer Ansicht von vorn,
Fig.4 einen Knotenpunkt eines vertikalen Tragprofils mit einem horizontalen Halteprofil der Unterkonstruktion nach Fig. 3 in einervergrö- ßerten Ansicht von vorn,
Fig. 5a + 5b das Halteprofil der Unterkonstruktion nach Fig. 3 in einer Seitenansicht im Schnitt und einer Ansicht von oben,
Fig. 6a eine unter Verwendung des Halteprofils ausgebildete Innenecke in der Draufsicht im Schnitt,
Fig. 6b eine unter Verwendung des Halteprofils ausgebildete Außenecke in der Draufsicht im Schnitt.

Eine erfindungsgemäß ausgebildete Unterkonstruktion 1 für vorgehängte, hinterlüftete Fassaden mit kleinformatigen Fassadenplatten 6 ist in Fig. 1 dargestellt und besteht aus vertikalen Tragprofilen 2, die im Abstand voneinander angeordnet sind und auf denen horizontale Halteprofile 3 befestigt sind.

Das Halteprofil ist etwa U-förmig ausgebildet und weist einen äußeren Fassadensteg 4 und einen der Gebäudewand zugewandten Haltesteg 5 auf (Fig. 2). Der Fassadensteg 4 und der Mittelsteg 7 ist schiefwinklig zu dem Fassadensteg 4 und dem Haltesteg 5 derart ausgebildet, daß der freie Endabschnitt 8 des Haltestegs 5 den Endabschnitt 9 des Fassadenstegs 4 überragend ausgebildet ist. Auf den äußeren Flächen 10, 11 des Haltestegs 5 und des Fassadenstegs 4 sind parallel zur Längsachse 12 des Halteprofils 3 in Abständen voneinander riffelartige Distanzstege 12, 13 ausgebildet. Die Distanzstege 13 auf dem Fassadensteg 4 sind spitzwinklig ausgebildet, während die Distanzstege 12 auf dem Haltesteg 5 einen balligen Querschnitt aufweisen. Der Endabschnitt 8 des Haltestegs 5 weist einen flächigen Randabschnitt 15 auf, der nach außen derart abgewinkelt ist, daß die Oberfläche des äußeren Randabschnitts 15 in der Ebene 17 der Spitzen der Distanzstege 12 angeordnet ist. Hierdurch ist gewährleistet, daß bei Anlage des Haltestegs 5 an einem vertikalen Tragprofil 2 auch die Randabschnitte des Haltestegs 2 abgestützt sind, so daß das Halteprofil 3 auf dem vertikalen Tragprofil 2 nicht kippbar ist. Die Verbindung des Halteprofils 3 mit vertikalen Tragprofilen 2 erfolgt durch Nietverbindungen. Hierzu ist an der dem Fassadensteg 4 zugewandten Fläche 18 des Haltestegs 5 eine sich über die Länge des Halteprofils 3 erstreckende und parallel zu dessen Längsachse 12 angeordnete Sicke 19 ausgebildet. Diese Sicke 19 dient als Markierungshilfe für die Herstellung der Durchbrechungen für Nietverbindungen.

Eine weitere Unterkonstruktion 1a ist in den Fig. bis 5b dargestellt. Bei dieser Unterkonstruktion 1 sind in den Tragprofilen 2a und den Halteprofilen 3a in vorgegebenem Lochraster Durchbrechungen 34, 35 ausgebildet, durch die zum Aufbau der Unterkonstruktion 1a Verbindungsmittel steckbar sind. Das Lochraster der Durchbrechungen 34, 35 ist dem Format der Fassadenplatten 6 angepaßt, wobei die Durchbrechungen 35 gleichzeitig als optische Begrenzungsanschläge beim Verlegen der Fassadenplatten 6 dienen. Um Ungenauigkeiten bei der Montage sowie Dehnungen aufnehmen zu können, sind die Durchbrechungen 35 als sich koaxial zur Mittelachse 37 der Halteprofile 3a erstreckende Langlöcher ausgebildet.. Durch die vorgefertigten Durchbrechungen 34, 35 entfällt ein während der Montage vorzunehmendes Bohren der Tragprofile 2a und Halteprofile 3a zur Herstellung der Nietverbindungen 39. Diese können direkt nach Ausrichten der Halteprofile 3a an den Tragprofilen 2a durch die vorgefertigten Durchbrechungen 34, 35 ausgebildet werden. Als zweckmäßig hatte sich erwiesen, die vertikalen Tragprofile 2a und die horizontalen Halteprofile 3a mit einem Lochraster zu versehen, bei dem die Durchbrechungen 34, 35 jeweils in einem Abstand von 100 mm voneinander auf den Mittelachsen 36, 37 der Tragprofile 2a bzw. Halteprofile 3a ausgebildet sind. Beim Aufstellen der Unterkonstruktion 1a kann das jeweils erforderliche Lattenraster bedingt durch das Maß der Höhe der zu verwendenden Fassadenplatten 6 abzüglich der gewünschten Überdeckung mittels einer Schablone erfolgen. Es ist auch möglich, hierzu Abfallstücke zu verwenden. Für Stöße der Halteprofile 3a können gegebenenfalls ebenfalls Abfallstücke verwendet werden. Da die Halteprofile 3a direkt mittels Nietverbindungen 39 ohne vorheriges Bohren an den Tragprofilen 2a befestigt werden können, wird die Verlegegeschwindigkeit wesentlich erhöht. Gleichzeitig wird das Verlegen der Fassadenplatten vereinfacht, da lediglich ein Plattenrand jeweils zu den entsprechenden Langlöchern 38 als optischer Markierung ausgerichtet werden muß.

Zur Befestigung einer Fassadenplatte 6 an dem Haiteprofit 3, 3a wird über dieses ein Federhalter 20 gesteckt. Dessen langer Halteschenkel 28 weist endabschnittseitig eine Federklammer 28a auf, in die eine Fassadenplatte 6 gesteckt ist. Im Bereich des Fassadensteges 9 liegt die Fassadenplatte 6 an den Distanzringen 13 an. Deren spitzwinklige Ausbildung verhindert ein Verschieben der Fassadenplatte 6 in vertikaler Richtung. Der Klemmbügel 29 des Federhalters 20 ist über den Mittelsteg 7 geführt und rastet mit seinem Endabschnitt elastisch an einem der Distanzstege 12 des Haltesteges 5 ein.

Sofern im Befestigungsbereich der Fassadenplatte 6 das Halteprofil 3, 3a an einem vertikalen Tragprofil 2, 2a befestigt ist, ist es auch möglich, einen Federhalter 20a zu verwenden, an dessen rechtwinklig zum Halteschenkel 28 angeformten Schenkel 30 endabschnittseitig eine Spitze 31 ausgebildet ist. Diese Spitze 31 kann durch eine Bohrung in dem Tragprofil geführt werden. Die Spitze 31 kann nach Durchführung durch das Tragprofil 2, 2a umgebördelt werden.

Im Bereich von Eckabschnitten aneinanderstoßender Halteprofile 3, 3a ist die Verwendung vertikaler Eckprofile 21 vorteilhaft. Bei der in Fig. 6 dargestellten Innenecke stoßen zwei Halteprofile 3, 3a rechtwinklig aufeinander, wobei das eine Halteprofil 3, 3a an einem Tragprofil 2, 2a befestigt ist. In den Eckabschnitt 32 ist ein Eckprofil 21 eingelegt, das zwei senkrecht zueinander angeordnete Schenkel 22, 23 aufweist. Das Eckprofil 21 kann mittels Nieten oder aber auch mittels Schrauben 33 mit dem Halteprofil 3, 3a verbunden werden. Bei Verwendung von Schrauben 33 ist es zweckmäßig, diese zusätzlich durch eine Fassadenplatte 6 hindurch zu führen. An jedem Schenkel 22, 23 des Eckprofils 21 sind zueinander versetzt angeordnete Distanzflächen 25 auf Auflageflächen 24 parallel zur Längsachse des Eckprofils 21 ausgebildet. Die Distanzflächen 25 und Auflageflächen 24 sind derart angeordnet, daß zwischen den Distanzflächen 25 und dem Halteprofil 3, 3a Lüftungsschlitze 27 und zwischen den Auflageflächen 24 und der Fassadenplatte 6 Lüftungskanäle 26 ausgebildet sind. Hierdurch wird verhindert, daß hinter den Fassadenplatten 6 anfallendes Kondensat sich anstaut und möglicherweise zu Durchfeuchtungen der Wärmedämmschicht führt. Die mögliche Luftzirkulation bewirkt eine ausreichende und umfassende Abfuhr evtl. anfallenden Kondensats.

Bei der in Fig. 6 dargestellten Außenecke ist zwischen den Halteprofilen 3, 3a und den Fassadenplatten 6 ebenfalls ein Eckprofil 21 angeordnet. Die Befestigung des einen Halteprofils 3, 3a erfolgt ebenfalls mittels eines vertikalen Tragprofils 2, das mittels eines Niets 2b mit einem Halter 2a verbunden ist.

Die Verwendung des Halteprofils 3, 3a ermöglicht es, bei Metallunterkonstruktionen für kleinformatige Fassadenplatten die vertikalen Tragprofile in einem wesentlich größeren Abstand voneinander anzuordnen als es bei bisher bekannten Unterkonstruktionen der Fall ist. So ist es möglich, den Abstand zwischen zwei Tragprofilen 2, 2a in einer Größe von 1,40 m bis 2 m zu wählen, ohne daß eine Festigkeitsbeeinträchtigung eintritt. Durch die besondere Ausbildung des Querschnitts des Halteprofils 3, 3a werden Wand und Windlasten aufgenommen, ohne die Festigkeit beeinträchtigende Momente zu bewirken. Darüber hinaus ist die Verarbeitung der Halteprofile 3, 3a einfach. Es können mehrere Längen aneinanderstoßend verlegt werden. An den Stoßpunkten ist es möglich, Rohre od. dgl. in die einander zugewandten Endabschnitte der Halteprofile 3, 3a einzuschieben, so daß diese in einer Flucht gehalten werden. Um bei der Montage ein Herausfallen dieser Verbindungsstücke zu verhindern, kann an dem Endabschnitt 9 des Fassadenstegs 4 ein zum Haltesteg 5 angewinkelter Flächenabschnitt 9a ausgebildet sein.

## Patentansprüche

1. Bausatz für eine Unterkonstruktion aus vertikalen Tragprofilen (2, 2a) und horizontalen Halteprofilen (3, 3a) für vor Gebäude vorgehängte, hinterlüftete Fassaden mit kleinformatigen Fassadenplatten (6), dadurch gekennzeichnet, daß das zur Halterung der Fassadenplatten (6) dienende horizontale Halteprofil (3, 3a) allgemein U-förmig derart ausgebildet ist, daß der äußere Fassadensteg (4) und der Haltesteg (5) parallel zueinander und der Mittelsteg (7) von der Gebäudewand gesehen, schiefwinklig ansteigend zu dem Fassadensteg (4) und dem Haltesteg (5) derart angeordnet ist, daß der freie Endabschnitt (8) des Haltestegs (5) den Endabschnitt (9) des Fassadenstegs (4) überragend ausgebildet ist und daß auf der äußeren Fläche (10, 11) des Haltestegs (5) und des Fassadenstegs (4) parallel zur Längsachse des Halteprofils (3, 3a) in Abständen voneinander riffelartige Distanzstege (12,13) angeordnet sind.

2. Bausatz für eine Unterkonstruktion nach Anspruch 1, dadurch gekennzeichnet, daß die Distanzstege (12,13) ballig ausgebildet sind.

3. Bausatz für eine Unterkonstruktion nach Anspruch 1, dadurch gekennzeichnet, daß die Distanzstege (12,13) spitzwinklig ausgebildet sind.

4. Bausatz für eine Unterkonstruktion nach Anspruch 1 bis 3, dadurch gekennzeichnet, daß der dem Rand (14) des freien Endabschnitts (8) des Haltestegs (5) zugewandte flächige Randabschnitt (15) des Haltestegs (5) derart nach außen abgewinkelt ist, daß die Oberfläche des äußeren Randabschnitts (15) in der Ebene (17) der Spitzen der Distanzstege (12) angeordnet ist.

5. Bausatz für eine Unterkonstruktion nach Anspruch 1 bis 4, dadurch gekennzeichnet, daß an der dem Fassadensteg (4) zugewandten Fläche (18) des Haltestegs (5) eine sich über die Länge des Halteprofils (3) erstreckende parallel zu dessen Längsachse angeordnete Sicke (19) als Markierungsrille für Durchbrechungen für Nietverbindungen (3a) ausgebildet ist.

6. Bausatz für eine Unterkonstruktion nach Anspruch 1 bis 5, dadurch gekennzeichnet, daß über das Halteprofil (3, 3a) ein Federhalter (20) zur Halterung der Fassadenplatten (6) klemmbar ist, dessen langer Halteschenkel (28) auf den Distanzstegen (13) und dessen Klemmbügel (29) federnd elastisch an einem der Distanzstege (12) verklemmt ist.

7. Bausatz für eine Unterkonstruktion nach Anspruch 1 bis 6, dadurch gekennzeichnet, daß auf dem Halteprofil (3, 3a) ein Federhalter (20a) angeordnet ist, dessen rechtwinklig zum Halteschenkel (28) ausgebildeter Schenkel (30) endabschnittseitig eine Spitze (31) aufweist, die durch eine Bohrung in dem Tragprofil (2, 2a) führbar ist.

8. Bausatz für eine Unterkonstruktion nach Anspruch 1 bis 7, dadurch gekennzeichnet, daß an dem Eckabschnitt (32) aneinander stoßender Halteprofile (3, 3a) ein vertikales Eckprofil (21) mit zwei senkrecht zueinander angeordneten Schenkeln (22, 23) angeordnet ist, die mittels Nieten oder durch Fassadenplatten (6) geführten Schrauben (33) mit dem Halteprofil (3, 3a) verbindbarsind.

9. Bausatz für eine Unterkonstruktion nach Anspruch 8, dadurch gekennzeichnet, daß jeder Schenkel (22, 23) zueinander versetzt angeordnete Distanzflächen (25) und Auflagerflächen (24) aufweist, die derart ausgebildet sind, daß zwischen den Distanzflächen (25) und dem Halteprofil (3, 3a) Lüftungsschlitze (27) und den Auflagerflächen (24) und den Fassadenplatten (6) Lüftungskanäle (26) ausgebildet sind.

10. Bausatz für eine Unterkonstruktion nach Anspruch 1 bis 4 und Anspruch 6 bis 9, dadurch gekennzeichnet, daß in den Tragprofilen (2a) und den Halteprofilen (3a) in vorgegebenem Lochraster Durchbrechungen (34, 35) ausgebildet sind, durch die zum Aufbau der Unterkonstruktion (1a) Verbindungsmittel steckbar sind.

11. Bausatz für eine Unterkonstruktion nach Anspruch 10, dadurch gekennzeichnet, daß das Lochraster dem Format der Fassadenplatten (6) angepaßt ist, wobei die Durchbrechungen (35) als optische Begrenzungsanschläge beim Verlegen der Fassadenplatten (6) ausgebildet sind.

12. Bausatz für eine Unterkonstruktion nach Anspruch 10 und 11, dadurch gekennzeichnet, daß die Durchbrechungen (35) als sich koaxial zur Mittelachse (37) der Halteprofile (3a) erstrekkende Langlöcher (38) ausgebildet sind.

## Claims

1. A constructional set for a substructure of vertical supporting sections (2, 2a) and horizontal retaining sections (3, 3a) for rear-ventilated curtain facedes of buildings having facade plates (6) of small format, characterized in that the horizontal retaining section (3, 3a) used for retaining the facade plates (6) is constructed generally U-shaped, so that the outer facade web (4) and the retaining web (5) are disposed parallel with one another and the central web (7) is so disposed rising at an obtuse angle, viewed from the building wall, to the facade web (4) and the retaining web (5) that the free end portion (8) of the retaining web (5) is constructed to extend beyond the end portion (9) of the facade web (4), spaced-out ridge-like spacing webs (12, 13) being disposed on the outer surface (10, 11) of the retaining web (5) and of the facade web (4) parallel with the longitudinal axis of the retaining section (3,3a).

2. A constructional set for a substructure according to claim 1, characterized in that the spacing webs (12, 13) are constructed crowned.

3. A constructional set for a substructure according to claim 1, characterized in that the spacing webs (12, 13) are constructed acute- angled.

4. A constructional set for a substructure according to claims 1 to 3, characterized in that the surface edge portion (15) of the retaining web (5) adjacent the edge (14) of the free end portions (8) of the retaining web (5) is so bent at an angle outwardly that the surface of the outer edge portion (15) is disposed in the plane (17) of the tops of the spacing webs (12).

5. A constructional set for a substructure according to claims 1 to 4, characterized in that on the surface (18) of the retaining web (5) adjacent the facade web (4) is a bead (19) which is disposed extending over the length of the retaining section (3) parallel with its longitudinal axis and takes the form of a marking ridge for perforations for rivet connections (3a).

6. A constructional set for a substructure according to claims 1 to 5, characterized in that a spring retainer (20) for retaining the facade plates (6) can be clamped over the retaining section (3, 3a), the long retaining arm (28) of the spring retainer (20) being clamped on the spacing webs (13) and its clamping yoke (29) being clamped resiliently on one of the spacing webs (12).

7. A constructional set for a substructure according to claims 1 to 6, characterized in that a spring retainer (20a) is disposed on the retaining section (3, 3a), the arm (30) of the spring retainer (20a) which is constructed at right angles to the retaining arm (28) having on the end portion side a tip (31) which can be guided through a bore in the supporting section (2, 2a).

8. A constructional set for a substructure according to claims 1 to 7, characterized in that disposed at the corner portion (32) of abutting retaining sections (3, 3a) is a vertical corner section (21) having two arms (22, 23) disposed perpendicularly to one another which can be connected to the retaining section (3, 3a) via rivets or screws (33) extending through facade plates (6).

9. A constructional set for a substructure according to claim 8, characterized in that each arm (22, 23) has spacing surfaces (25) and bearing surfaces (24) disposed offset in relation to one another and so constructed that ventilating slots (27) are produced between the spacing surfaces (25) and the retaining section (3, 3a) and ventilating ducts (26) are produced between the bearing surfaces (24) and the facade plates (6).

10. A constructional set for a substructure according to claims 1 to 4 and claims 6 to 9, characterized in that the supporting sections (2a) and the retaining section (3b) are formed with perforation (34, 35) which are arranged in a given grid and through which connecting means can be inserted for setting up the substructure (1 a).

11. A constructional set for a substructure according to claim 10, characterized in that the grid of perforations is adapted to the format of the facade plates (6), the perforations (35) taking the form of optical boundary stops when the facade plates (6) are put in place.

12. A constructional set for a substructure according to claims 10 and 11, characterized in that the perforations (35) take the form of slots (38) extending coaxially to the central axis (37) of the retaining sections (3a).

## Revendications

1. Accessoires pour une construction rapportée faite de profilés porteurs verticaux (2, 2a) et de profilés de maintien horizontaux (3, 3a) pour des façades, suspendues devant un édifice, aérées par l'arrière, comportant des plaques de façade (6) de petit format, caractérisés en ce que les profilés de maintien (3, 3a) horizontaux, servant à fixer les plaques de façade (6) sont, en général, réalisés en forme de U de telle façon que la traverse extérieure (4) de la façade et la traverse de maintien (5) parallèles entre elles, et la traverse médiane (7) remontant obliquement vers la traverse de façade (4) et la traverse de maintien (5), si l'on regarde de la paroi de l'édifice, sont disposées de façon telle que la section extrême libre (8) de la traverse de maintien (5) est réalisée de façon à dépasser la section d'extrémité (9) de la traverse de façade (4), et que, sur les surfaces extérieures (10, 11) de la traverse de maintien (5) et de la traverse de façade (4), parallèlement à l'axe longitudinal du profilé de maintien (3, 3a), sont disposées, à une certaine distance les unes des autres, des pièces d'écartement (12,13), en forme de cannelures.

2. Accessoires suivant la revendication 1, caractérisés en ce que les pièces d'écartement (12, 13) sont réalisées avec un bombement.

3. Accessoires suivant la revendication 1, caractérisés en ce que les pièces d'écartement (12, 13) sont réalisées de façon à former une angle aigü.

4. Accessoires suivant les revendications 1 à 3, caractérisés en ce que la section marginale plane (15) de la traverse de maintien (5) tournée vers le bord (14) de la section d'extrémité (8) de cette traverse de maintien (5) est repliée angulaire- ment vers l'extérieur, de façon telle que la surface de la section marginale (15) extérieure est disposée dans le plan (17) des pointes des pièces d'écartement (12).

6. Accessoires suivant les revendications 1 à 4, caractérisés en ce que, sur la surface (18) de la traverse de maintien (5) tournée vers la traverse de façade (4), il est réalisé une moulure (19) s'étendant sur la longueur du profilé de maintien (3), disposée parallèlement à son axe longitudinal, servant de sillon de repérage pour les perçages destinés à la jonction au moyen de rivets (3a) .

6. Accessoires suivant les revendications 1 à 5, caractérisés en ce que l'on peut serrer sur le profilé de maintien (3, 3a), un fixateur élastique (20) pour la fixation des plaques de façade (6), dont l'aile (28) la plus longue est serrée sur les pièces d'écartement (13) et dont l'étrier de serrage (29) est serré élastiquement en formant ressort, sur une des pièces d'écartement (12).

7. Accessoires suivant les revendications 1 à 6, caractérisés en ce que, sur le profilé de maintien (3, 3a), il est diposé un fixateur élastique (20a) dont l'aile (30), réalisée à angle droit par rapport à l'aile de maintien (28), présente, du côté de sa section terminale, une pointe (41) qui peut passer dans une perforation du profilé porteur (2, 2a).

8. Accessoires suivant les revendications 1 à 7, caractérisés en ce que, sur des profilés de maintien (3,3a) butant l'un contre l'autre sur la section angulaire (32), il est disposé un profilé angulaire (21) vertical comportant deux ailes (22, 23) placées perpendiculairement l'une à l'autre, qui peuvent être reliées, au moyen de rivets, ou de vis (33) traversant les plaques de façade (6), avec le profilé de maintien (3, 3a).

9. Accessoires suivant la revendication 8, caractérisés en ce que chaque aile (22, 23) présente, disposées avec un certain décalage entre elles, des surfaces (25) d'écartement et des surfaces d'appui (24) qui sont disposées de façon telle qu'entre les surfaces d'écartement (25) et le profilé de maintien (3, 3a) sont réalisées des fentes d'aération (27), et entre les surfaces d'appui (24) et les plaques de façade (6), des canaux d'aération (26).

10. Accessoires suivant les revendications 1 à 4 et 6 à 9, caractérisés en ce que dans les profilés porteurs (2a), et les profilés porteurs (3a), il est réalisé, en cadres perforés définis, des perforations (34, 35) dans lesquelles peuvent être enfoncés des éléments de jonction pour l'élévation de la construction rapportée.

11. Accessoires suivant la revendication 10, caractérisés en ce que le cadre perforé est adapté au format des plaques de façade (6), les perforations (35) étant réalisées sous la forme de butées de limitations optiques au cours de la pose des plaques de façade (6).

12. Accessoires suivant les revendications 10 et 11, caractérisés en ce que les perforations (35) sont réalisées sous la forme de trous oblongs (38) s'étendant coaxialement à l'axe central (37) des profilés de maintien (3a).
